# EUROPÄISCHE PATENTANMELDUNG

(11) **EP 1 057 903 A1**
(43) Veröffentlichungstag der Anmeldung: **06.12.2000**
(21) Anmeldenummer: 00108122.3
(22) Anmeldetag: 13.04.2000
(51) Int. Cl.: D01D 5/098, D01D 5/32, D01D 4/02, D04H 1/56

(54) **Vorrichtung zum Herstellen von Mehrkomponentenfäden**

(30) Priorität: 01.06.1999 DE 19925061
(71) Anmelder: Reifenhäuser GmbH & Co. Maschinenfabrik, 53839 Troisdorf (DE)
(72) Erfinder: Kunze, Bernd, Dr., 53773 Hennef (DE); Baumeister, Michael, 53842 Troisdorf (DE)
(74) Vertreter: Masch, Karl Gerhard, Dr.

(57) **Zusammenfassung**

Eine Vorrichtung zum Herstellen von Mehrkomponentenfäden aus unterschiedlichen Kunststoffen, insbes. für ein Vlies, bestehend aus einem Breitschlitzwerkzeug (1) mit Zufuhrkanälen (2,3) für die Kunststoffschmelzen (A,B) und mit einen einem Speisungskanal (4) nachfolgenden Kleiderbügelverteilerkanal (5) und aus einem dem Austrittsspalt des Kleiderbügelverteilerkanals (5) nachgeschalteten Düsenkopf (7) mit einer Vielzahl von Düsenbohrungen (8), die in einer längs des Austrittsspaltes verlaufenden Reihe angeordnet sind. Mit einer solchen Vorrichtung kommt man bei konstruktiv einfachem Aufbau zur Herstellung von Mehrkomponentenfäden hoher Feinheit, wenn die Zufuhrkanäle (2,3) in einer zur Ebene des Kleiderbügelverteilerkanals (5) senkrechten Ebene in den Speisungskanal (4) zusammengeführt sind und der Düsenkopf (7) als Meltblowndüsenkopf mit beidseits der Reihe der Düsenbohrungen (8) vorgesehenen Blaßluftzuführungseinrichtungen (11) zum Zuführen von unterhalb der Düsenbohrungen (8) spitzwinklig gegeneinander geführten Heißluftflächenstrahlen ausgeführt ist.

## Beschreibung

Die Erfindung betrifft eine Vorrichtung zum Herstellen von Mehrkomponentenfäden aus unterschiedlichen Kunststoffen, insbes. für ein Vlies, bestehend aus einem Breitschlitzwerkzeug mit Zufuhrkanälen für die Kunststoffschmelzen und mit einem einem Speisungskanal nachfolgenden Kleiderbügelverteilerkanal und aus einem dem Austrittsspalt des Kleiderbügelverteilerkanals nachgeschalteten Düsenkopf mit einer Vielzahl von Düsenbohrungen, die in einer längs des Austrittsspaltes verlaufenden Reihe angeordnet sind.

Bei bekannten Vorrichtungen der genannten Art (DE-A-197 50 723) ist die Anordnung regelmäßig so getroffen, daß die Kunststoffschmelzen erst kurz vor den Düsenbohrungen zusammengeführt werden, um Vermischungen zu verhindern. Das ist in konstruktiver Hinsicht sehr aufwendig, weil für jede der Kunststoffschmelzen ein getrennter Kleiderbügelverteilerkanal - der diesen Namen aufgrund seiner Form trägt - erforderlich ist und im Anschluß daran unzählige Bohrungen aufweisende Verteilerplatten für die individuelle Zuführung der Kunststoffschmelzen zu den einzelnen Düsenbohrungen vorgesehen sind. Der Düsenkopf ist als Spinndüsenkopf mit mehreren parallelen Düsenbohrungsreihen ausgebildet. Hiermit können zwar zu gleicher Zeit viele Fäden hergestellt werden, diese weisen aber einen verhältnismäßig großen Durchmesser auf, was einer anschließenden Legung feinfädiger Vliese entgegensteht. Sollen die Mehrkomponentenfäden auch noch gekräuselt werden, ist zudem eine sehr energieintensive Nachbehandlung mit Heißluft erforderlich.

Zur Herstellung von feinen Kunststoffäden ist es zwar auch schon bekannt (DE-C-40 36 734), das sogenannte Meltblownverfahren einzusetzen, bei dem der Düsenkopf als Meltblowndüsenkopf mit beidseits einer Reihe von Düsenbohrungen vorgesehenen Blasluftzuführungseinrichtungen zum Zuführen von unterhalb der Düsenbohrungen spitzwinklig gegeneinander geführten Heißluftflächenstrahlen ausgebildet ist, durch die die Fäden zu verhältnismäßig kleinen Durchmessern heruntergezogen werden. Für die Herstellung von Mehrkomponentenfäden sind diese Maßnahmen bisher nicht in Betracht gezogen worden.

Der Erfindung liegt das technische Problem zugrunde, mit einer konstruktiv einfachen Vorrichtung der eingangs genannten Art Mehrkomponentenfäden hoher Feinheit herzustellen.

Die erfindungsgemäße Lösung dieser Aufgabe besteht darin, daß die Zufuhrkanäle in einer zur Ebene des Kleiderbügelverteilerkanals senkrechten Ebene in den Speisungskanal zusammengeführt sind und daß der Düsenkopf als Meltblowndüsenkopf mit beidseits der Reihe der Düsenbohrungen vorgesehenen Blasluftzuführungseinrichtungen zum Zuführen von unterhalb der Düsenbohrungen spitzwinklig gegeneinander geführten Heißluftflächenstrahlen ausgeführt ist.

Die Erfindung geht hierbei zunächst von der Erkenntnis aus, daß auch Mehrkomponentenfäden hoher Feinheit nach dem Meltblownverfahren hergestellt werden können. Führt man dabei die Kunststoffschmelzen bereits am Eingang des Breitschlitzwerkzeuges gleichsam in mehreren Schichten nebeneinander, so treten überraschenderweise auf dem gemeinsamen Wege durch den Kleiderbügelverteilerkanal bis zu den Düsenbohrungen praktisch keine Vermischungen der Kunststoffschmelzen auf, so daß auf aufwendige Verteilerplatten vollständig verzichtet werden kann. Handelt es sich bei den Kunststoffen um solche mit stark unterschiedlichem Dehnungs- bzw. Schrumpfungsverhalten für erhöhte Krimpeigenschaften, kann sogar auf eine energieintensive Nacherwärmung verzichtet werden, weil deren Aufgabe automatisch von den Heißluftflächenstrahlen übernommen wird. In gleicher Weise können die Heißluftflächenstrahlen auch zum Spleißen der Mehrkomponentenfäden eingesetzt werden, um eine noch größere Feinheit (bis 1 µm) zu erreichen.

Nach bevorzugter Ausführungsform sind die Zufuhrkanäle mit Einstellorganen für die Zufuhrrate der jeweiligen Kunststoffschmelze versehen. Im übrigen ist es für eine hohe Produktionsgeschwindigkeit günstig, wenn im Übergangsbereich vom Kleiderbügelverteilerkanal zum Meltblowndüsenkopf eine sich über die gesamte Kopflänge erstreckende, zur Ebene des Kleiderbügelverteilerkanals erstreckende Kanalverbreiterung vorgesehen ist.

Im folgenden wird die Erfindung anhand einer ein Ausführungsbeispiel darstellenden Zeichnung näher erläutert. Es zeigen in schematischer Darstellung:
- Fig. 1: einen Querschnitt durch eine Vorrichtung zum Herstellen von Bikomponentenfäden und
- Fig. 2: einen Schnitt A-A durch den Gegenstand der Fig. 1. und
- Fig. 3: einen Teil der Vorrichtung gemäß Fig. 1 in der Ausführungsform für die Herstellung von Trikomponentenfäden.

Die in den Figuren dargestellte Vorrichtung dient zum Herstellen von Bikomponentenfäden aus zwei unterschiedlichen Kunststoffen A und B. Diese Vorrichtung kann Teil einer Vorrichtung zum Herstellen eines Vlieses aus solchen Bikomponentenfäden sein, die im einzelnen jedoch nicht dargestellt ist. Die Vorrichtung zum Herstellen der Bikomponentenfäden besteht in ihrem grundsätzlichen Aufbau zunächst aus einem Breitschlitzwerkzeug 1 mit zwei Zufuhrkanälen 2, 3 für die beiden Kunststoffschmelzen A, B und mit einem einem Speisungskanal 4 nachfolgenden Kleiderbügelverteilerkanal 5 und aus einem den Austrittsspalt 6 des Kleiderbügelverteilerkanals 5 nachgeschalteten Düsenkopf 7 mit einer Vielzahl von Düsenbohrungen 8, die in einer längs des Austrittsspaltes 6 verlaufenden Reihe angeordnet sind.

Die beiden Zufuhrkanäle 2, 3 sind in einer zur Ebene des Kleiderbügelverteilerkanals 5 senkrechten Ebene senkrecht zur Ebene des Kleiderbügelverteilerkanals 5 in den Speisungskanal 4 zusammengeführt und mit Einstellorganen 9 für die Zufuhrrate der jeweiligen Kunststoffschmelze A bzw. B versehen. Im Übergangsbereich vom Kleiderbügelverteilerkanal zum Meltblowndüsenkopf 7 ist eine sich über die gesamte Kopflänge erstreckende, zur Ebene des Kleiderbügelverteilerkanals 5 erstreckende Kanalverbreiterung 10 vorgesehen. Im übrigen ist der Düsenkopf 7 als Meltblowndüsenkopf mit beidseits der Reihe der Düsenbohrungen 8 vorgesehenen Blasluftzuführungseinrichtungen 11 zum Zuführen von unterhalb der Düsenbohrungen 8 spitzwinklig gegeneinander geführten Heißluftflächenstrahlen ausgeführt.

Fig. 3 erläutert die Herstellung von Trikomponentenfäden aus drei unterschiedlichen Kunststoffen A, B und C. Die Kunststoffschmelzen A und B werden wie bei der Ausführungsform nach den Fig. 1 und 2 zugeführt. Die Kunststoffschmelze C wird in der zur Ebene des Kleiderbügelverteilerkanals 5 senkrechten Ebene von oben durch einen weiteren Zuführkanal 12 mit Einstellorgan 9 zugeführt. Bei der Zuführung von mehr als drei Kunststoffschmelzen liegen zwischen den Zuführkanälen im Durchschnitt spitze Winkel.

## Patentansprüche

1. Vorrichtung zum Herstellen von Mehrkomponentenfäden aus unterschiedlichen Kunststoffen, insbes. für ein Vlies, bestehend aus einem Breitschlitzwerkzeug mit zwei Zuführkanälen für die Kunststoffschmelzen und mit einem einem Speisungskanal nachfolgenden Kleiderbügelverteilerkanal und aus einem den Austrittsspalt des Kleiderbügelverteilerkanals nachgeschalteten Düsenkopf mit einer Vielzahl von Düsenbohrungen, die in einer längs des Austrittsspaltes verlaufenden Reihe angeordnet sind, **dadurch gekennzeichnet**, daß die Zufuhrkanäle (2, 3) in einer zur Ebene des Kleiderbügelverteilerkanals (5) senkrechten Ebene in den Speisungskanal (4) zusammengeführt sind und daß der Düsenkopf (7) als Meltblowndüsenkopf mit beidseits der Reihe der Düsenbohrungen (8) vorgesehen Blasluftzuführungseinrichtungen (11) zum Zuführen von unterhalb der Düsenbohrungen (8) spitzwinklig gegeneinander geführten Heißluftflächenstrahlen ausgeführt ist.

2. Vorrichtung nach Anspruch 1, dadurch gekennzeichnet, daß die Zufuhrkanäle (2, 3) mit Einstellorganen (9) für die Zufuhrrate der jeweiligen Kunststoffschmelze (A bzw. B) versehen sind.

3. Vorrichtung nach Anspruch 1 oder 2, dadurch gekennzeichnet, daß im Übergangsbereich vom Kleiderbügelverteilerkanal (5) zum Meltblowndüsenkopf (7) eine sich über die gesamte Kopflänge erstreckende, zur Ebene des Kleiderbügelverteilerkanals (5) erstreckende Kanalverbreiterung (10) vorgesehen ist.
